# FASCICULE DE BREVET EUROPEEN

(11) **EP 3 731 686 B1**
(45) Date de publication et mention de la délivrance du brevet: **21.07.2021**
(21) Numéro de dépôt: 18833683.8
(22) Date de dépôt: 27.12.2018
(51) Int. Cl.: A43B 21/24, A43B 21/30, A43B 21/39, A43B 21/47, A43B 21/52

(54) **DISPOSITIF DE FIXATION DE TALONS INTERCHANGEABLES POUR CHAUSSURES A DEUX RESSORTS**
VORRICHTUNG ZUM BEFESTIGEN VON AUSWECHSELBAREN ABSÄTZEN FÜR SCHUHE MIT ZWEI FEDERN
DEVICE FOR ATTACHING INTERCHANGEABLE HEELS FOR SHOES WITH TWO SPRINGS

(30) Priorité: 28.12.2017 FR 1771439
(43) Date de publication de la demande: 04.11.2020
(73) Titulaire: Cherif-Cheikh, Margaux, 75017 Paris (FR)
(72) Inventeur: Cherif-Cheikh, Margaux, 75017 Paris (FR)
(86) Numéro de dépôt international: PCT/FR2018/000272
(87) Numéro de publication internationale: WO 2019/129938

(56) Documents cités:
- US-A- 1 829 252
- US-A- 3 797 136
- US-A- 4 805 320
- US-A1- 2013 019 498

## Description

La présente invention concerne le domaine des chaussures, et plus particulièrement, des chaussures à talons. Elle vise à permettre l'interchangeabilité des talons afin de pouvoir facilement et rapidement varier de hauteurs, de couleurs et de formes de talons, selon l'envie de l'utilisateur, tout en gardant la même paire de chaussures, grâce un mécanisme fixé sur la semelle à l'arrière de la chaussure et dans le talon.
L'invention concerne un dispositif de fixation de talons interchangeables amovibles pour chaussures avec un mécanisme simple et économique sous la chaussure, au niveau du talon.

Il est connu de nombreux systèmes de talons interchangeables. Cependant, ces mécanismes sont le plus souvent complexes, onéreux, peu pratiques et semblent parfois peu solides.

Ce dispositif est une amélioration de la demande de brevet FR1770083 déjà déposée par nos soins.

En effet, ce nouveau mécanisme permet une meilleure résistance à une force extérieure et donc une meilleure fixation du talon sur la chaussure. A la place d'une encoche 1 dans la partie mortaise simplement adaptée à l'ergot du ressort de verrouillage et souvent usinée dans le même matériau que le talon, rigide, nous venons ajouter un second ressort de forme complémentaire permettant un assemblage solide et élastique. Ce deuxième ressort permet d'éviter une remontée complète de l'ergot du ressort plat de verrouillage, lors d'un choc important ou de l'application d'une force extérieure continue. La déformation du deuxième ressort en réponse à une force permet une verticalisation de ses bras et donc une amélioration du verrouillage des deux ressorts entre eux. Le premier dispositif décrit dans la demande de brevet FR1770083 peut se déverrouiller plus facilement lorsque l'on applique une force de plus de 350 Newton, car l'ergot contre un matériau rigide peut remonter du fait de sa pente. La spécificité de ce nouveau brevet est l'assemblage en double ressort qui peut se déformer et permet le maintien de la cohésion, lors de l'application d'une force de 550 à 720 Newton, selon la pente du talon, sachant que 500 Newton est le minimum requis pour la fixation de talons sur les chaussures basiques.

US4805320 présente un mode de réalisation avec un ressort plat, dans une partie saillante sous la chaussure, et une encoche dans le talon. Outre le manque d'information au sujet de la forme du ressort plat et de sa fixation sous la chaussure, l'encoche dans le talon présente le même problème de pente et rigidité, lors de l'application d'une force importante. De plus, le talon est usiné en une seule pièce, ce qui est très difficile à faire industriellement. Notre nouveau mécanisme présente une partie mortaise extérieure et fixée après production. Cette partie mortaise est la même pour tous les talons, lorsqu'elle est fixée dans les talons, et implique un coût de production plus bas puisqu'il suffit de produire des talons de formes basiques dans lesquels on vient fixer la pièce mortaise du mécanisme.

FR1409019 présente, d'une part, un mécanisme avec un bras flexible. Ce mécanisme ne permet pas le blocage automatique du téton dans le talon lors de l'emboitement, et nécessite un outil extérieur pour déverrouiller le mécanisme, ce qui est beaucoup moins pratique que la présente invention. D'autre part, ce mécanisme ne s'assemble pas par coulissement d'arrière vers l'avant sur des ailettes mais par un emboitement simple : seul le téton bloque l'assemblage d'haut en bas, ce qui est beaucoup moins solide qu'un assemblage tenon-mortaise transversal qui bloque l'assemblage dans beaucoup plus de directions.

FR1409019 présente, d'autre part, une languette montée sur un tenon, avec une sollicitation élastique. Outre le manque d'information concernant le procédé élastique et le mode de fabrication, le mécanisme ne permet encore pas le blocage automatique du téton dans le talon. De plus, le téton de blocage semble beaucoup trop petit pour bien verrouiller l'assemblage et du fait de la rotation de la languette lorsqu'on la soulève, celui-ci pourrait encore moins se débloquer s'il avait une dimension plus importante. Avantageusement, la présente invention comprend des formes qui permettent le déblocage par soulèvement de la languette et une facilitation de réalisation industrielle dû à l'assemblage boitier/ressort plat et pièce mortaise/second ressort plat/talon, en plus d'une solidité de verrouillage grâce aux deux ressorts.

FR2907318, présente un dispositif avec une partie flexible réalisé sous la chaussure et accessible à l'avant du talon. Cependant, un inconvénient de ce système est que la partie flexible permettant le verrouillage et le déverrouillage du dispositif est réalisée directement sur l'embase sous la chaussure, par découpe de celle-ci. La nécessité du mouvement pivotant lors de l'utilisation du mécanisme peut entraîner, à terme, une rupture au niveau de la partie fixe qui sert d'axe de rotation. Un autre inconvénient est que l'utilisateur doit maintenir la partie accessible de la lame flexible, lors de la mise en place du talon sur la chaussure, pour remonter le picot, ce qui est peu pratique. Enfin, le picot de verrouillage ne permet encore pas une vraie rotation du fait de sa forme et côtés verticaux.

La présente invention a pour objectif de résoudre les problèmes évoqués ci-dessus, c'est à dire être plus simple, plus économique, facilement réalisable industriellement et surtout plus solide en proposant un nouveau système d'assemblage de talon amovible sur la chaussure grâce à un verrouillage de deux ressorts plats. L'ajout d'un deuxième ressort plat dans l'encoche de la pièce mortaise permet d'améliorer considérablement la solidité de l'assemblage.

La présente invention consiste en l'utilisation d'un système de verrouillage et déverrouillage de talon interchangeable, comportant une embase à tenon, que l'on appellera boîtier dans lequel se trouve un ressort plat de verrouillage, aussi appelé clip, ainsi qu'une partie mortaise dans le lequel un second ressort plat est inséré.

L'assemblage tenon-mortaise est verrouillé quand les deux ressorts plats, ayant des formes complémentaires, entrent en contact et se bloquent.
Ce système élastique est discrètement et facilement accessible par l'utilisateur, au niveau de l'une des faces du boîtier. L'accessibilité du système au niveau de la face antérieure est privilégiée afin de garantir l'esthétique et le côté pratique de la chaussure. L'utilisateur peut agir sur la languette du ressort plat de verrouillage pour le faire pivoter et déverrouiller le talon. Le ressort plat reprend automatiquement sa position initiale grâce à son élasticité, quand l'utilisateur le relâche. Le mécanisme présentant deux ressorts permet une meilleure fixation du talon sur la chaussure du fait des formes adaptées de ceux-ci et de leurs propriétés élastiques.

Selon un mode particulier de réalisation :
- Le boîtier, dans un matériau rigide et solide, peut être soit directement usiné sous la semelle de la chaussure ou bien fixé à la première de montage grâce à des moyens de fixations adaptés, tels que des boulons ou des vis, par exemple, ce qui est privilégié d'un point de vue économique.
   Il peut être usiné de façon à permettre le coulissement précis de la pièce mortaise, d'arrière vers l'avant, le long d'un chemin de guidage, tel que des ailettes et à permettre un assemblage type tenon-mortaise avec la pièce mortaise, ayant un rôle de tenon. Le mouvement d'emboitement de la pièce mortaise sur le boitier est un mouvement transversal d'arrière vers l'avant.
   Il peut être usiné de façon à contenir le ressort plat de verrouillage.
   Ce boîtier peut présenter trois ouvertures : une ouverture antérieure par laquelle on insère le ressort de verrouillage et par laquelle on y accède, une ouverture inférieure par laquelle sort l'ergot de blocage du ressort de verrouillage et une encoche supérieure dans laquelle un coude de blocage du ressort de verrouillage est bloqué. Ces ouvertures peuvent être usinées sur d'autres faces du boitier si le ressort plat de verrouillage est positionné différemment ou de forme différente.
- Le ressort plat de verrouillage peut être formé d'un ergot de verrouillage, d'un coude de blocage supérieur pour être coincé dans l'encoche supérieure du boitier et d'une languette pliée permettant sa prise en main, à l'extérieur du mécanisme.
   Avantageusement, le ressort plat de verrouillage est bloqué dans le boîtier grâce à un axe fixé transversalement et grâce à un coude de blocage, au niveau de sa partie supérieure, ce qui permet son positionnement exact dans le boîtier.
   Le ressort plat peut être prolongé d'une languette légèrement pliée le faisant sortir vers l'une des faces du boîtier, favorablement vers l'avant, afin de permettre à l'utilisateur d'y accéder.
   Un ergot de forme angulaire, telle qu'en forme de V, est formé grâce à un pliage spécial du ressort plat et est destiné à verrouiller le système par engagement dans un second ressort plat de forme complémentaire, fixé dans la pièce mortaise du talon. Cet ergot peut dépasser sous le boîtier sous l'action de la poussée élastique du ressort en position de repos et peut remonter par action du doigt de l'utilisateur lorsqu'il agit sur la languette à l'extérieur du boîtier.
   La résistance du ressort plat doit être inférieure à la force appliquée par le doigt de l'utilisateur sur la languette afin de permettre le mouvement. Avantageusement, l'ergot ne bloque pas le coulissement du boitier dans la pièce mortaise grâce à son inclinaison particulière donnée par un angle obtus et obtenue par pliage. Cela permet d'éviter le blocage du mouvement lors de la mise en place de la pièce mortaise sur le boîtier.
- La pièce mortaise, aussi appelée partie femelle, est adaptée de façon à s'emboiter sur le boitier et à contenir une encoche.
   Elle peut être usinée de manière à coulisser d'arrière vers l'avant sur le boîtier grâce à des glissières et à s'y emboîter sans jeu, de façon solide et stable, grâce à un usinage adapté.
   Elle peut être fixée au talon grâce à des moyens de fixations adaptés, tels que des vis par exemple, ce qui lui permet d'être identique pour tous les talons usinés ou bien elle peut être usinée directement dans le talon.
   Le verrouillage en position finale est assuré par la présence d'une encoche adaptée recevant l'ergot dépassant sous le boîtier. L'encoche adaptée est réalisée grâce à un deuxième ressort plat plié et inséré dans l'encoche de la pièce mortaise.
   Le déverrouillage de la pièce mortaise est réalisé en agissant sur l'extrémité du ressort de verrouillage, accessible au niveau de l'une des faces du boîtier, permettant son retrait vers l'arrière.
- Le second ressort plat est plié au minimum trois fois pour avoir une forme adaptée en creux, telle qu'en forme de M par exemple, et pour être adapté de façon complémentaire à la forme du ressort plat de verrouillage, afin de recevoir l'ergot de ce dernier. Il peut être plié deux fois supplémentaires à ses extrémités afin de créer deux coudes de blocage lui permettant son positionnement exact et d'être bloqué dans l'encoche de la pièce mortaise. Sa poussée élastique et la fixation de la pièce mortaise sur le talon lui permettent le blocage en position finale.

Selon une variante de l'invention, le boîtier avec le ressort plat de verrouillage et la pièce mortaise avec le ressort en forme de M peuvent aussi être placés ailleurs dans le mécanisme.
Le mécanisme peut en effet fonctionner en fixant ou usinant le boitier dans le talon et en fixant la pièce mortaise à la première de montage de la chaussure ou bien en l'usinant sous la semelle de la chaussure.
Dans tous les modes de réalisation, le boitier et la pièce mortaise peuvent être fixés aux éléments (première de montage de la chaussure et talon) grâce à des moyens de fixations adaptés, tels que des vis, par exemple.

Le ressort de verrouillage peut aussi avoir une forme différente en modifiant, par exemple, son ergot en forme de V en une forme creuse en forme de M inversé et le ressort de forme M peut aussi, par exemple, prendre une forme en V inversé afin de devenir l'ergot de blocage. Les fonctions des 2 ressorts peuvent être ainsi échangés facilement.
Les formes et caractéristiques des différents éléments peuvent aussi varier tout en répondant aux contraintes techniques de l'invention.

Un avantage supplémentaire de cette réalisation est la possibilité de changer le premier ressort plat s'il venait à s'abîmer ou à se casser, sans la nécessité de changer le boîtier entier, ce système élastique étant la partie la plus importante du mécanisme et étant présente sur la partie la plus coûteuse de l'assemblage chaussure/talon.

La présente invention sera mieux comprise en étudiant un mode de réalisation particulier pris à titre d'exemple, nullement limitatif et illustré par les dessins annexés, sur lesquels :
- La figure 1 est une vue en perspective d'un mode de réalisation présentant l'assemblage boitier, pièce mortaise et talon (en pointillé).
- La figure 2 est une coupe de l'assemblage tenon-mortaise verrouillé, avec la pièce mortaise coupée.
- La figure 3 est une vue en coupe de l'assemblage verrouillé lorsque celui-ci subit une force antérieure.

Les figures 1 à 3 illustrent un mode de réalisation de la présente innovation. Des variantes de réalisation peuvent avoir lieu en ce qui concerne les formes, les dimensions, le positionnement des éléments et certaines caractéristiques et fonctions des éléments.

La chaussure n'est pas représentée sur les différentes figures. Le talon (10) est représenté en pointillé sur la figure 1. La pièce mortaise (22) est représentée entière sur la figure 1 et coupée sur les figures 2 et 3.
Les moyens de fixation sur les chaussures ainsi que les perçages nécessaires du boîtier (1) ne sont pas représentés sur les figures.
Le boitier (1) peut être fixé, d'une part, à la première de montage de la chaussure grâce à des moyens de fixations tels que des vis et la partie mortaise (22) peut être fixé au talon grâce à des moyens de fixations tels que des vis.

Le boîtier doit pouvoir contenir le ressort plat (6) et être adapté à sa dimension afin d'empêcher au maximum les mouvements non voulus.
L'ouverture antérieure (3) permet l'insertion du ressort plat (6) en le comprimant lors du montage et la prise en main du ressort de verrouillage lors de son utilisation. L'ouverture inférieure (4) permet à l'ergot de verrouillage (9) de sortir du boitier (1) et l'ouverture supérieure (21) permet d'y bloquer une partie du ressort de verrouillage (7) .
Le boîtier peut comporter un perçage (5) sur son côté gauche et son côté droit afin d'y insérer un axe rigide permettant de bloquer le ressort plat (6) en plus du coude de blocage supérieur (7), venant s'insérer dans l'encoche supérieure (21) du boitier.

Le ressort plat de verrouillage (6) a été choisi du fait de ses propriétés élastiques et pour sa facilité de production et de mise en œuvre. Avantageusement, il peut être usiné en une seule pièce. Sa forme peut, néanmoins, varier afin de répondre au mieux aux contraintes techniques du dispositif.
A titre d'exemple non limitatif, il peut être usiné, comme la montre la figure 2, de forme arrondie avec un coude supérieur de blocage (7), une extrémité pliée pour la prise en main que l'on appellera languette (8) et un ergot inférieur de blocage en forme de V (9).
Le coude supérieur de blocage (7) permet de bloquer le ressort (6) dans la partie supérieure (21) du boîtier (1) ainsi que d'aider au bon positionnement du ressort lors de son insertion dans le boîtier.
La languette (8) peut sortir du boîtier (1) par l'ouverture antérieure (3) et peut être poussée vers le haut par l'utilisateur, ce qui comprime le ressort (6), afin de déverrouiller le dispositif.
L'ergot inférieur de blocage (9) doit dépasser du boîtier (1) par l'ouverture inférieure (4), lorsque le ressort est en position de repos. Il est usiné de sorte à s'encliqueter dans le ressort M (24) de la pièce mortaise (22) du talon (10), ce qui permet de verrouiller l'assemblage. Il peut remonter dans le boîtier, lors de l'action vers le haut de l'utilisateur sur la languette (8), qui comprime le ressort (6). Il est aussi usiné de sorte à rentrer entièrement dans le boîtier lorsque le ressort (6) est comprimé.
L'ergot (9) peut avoir toutes les formes permettant une cohésion et un blocage adaptés.

La résistance du ressort (6) est telle qu'une pression exercée par le doigt de l'utilisateur permette de remonter l'ergot (9) (action de bras de levier).

La pièce mortaise (22) fixée sur le talon (10) est la partie amovible du dispositif. Elle peut avoir de nombreuses formes et hauteurs afin d'être au mieux fixée dans le talon. Elle est aussi usinée de façon à coulisser facilement autour du boîtier (1) : les ailettes (2) du boîtier peuvent glisser dans des glissières de la pièce mortaise (22) et celle-ci (22) vient s'emboîter sans jeu sur le boîtier (1), grâce à un usinage prévu à cet effet.
L'encoche (23) de la pièce mortaise (22) du talon (10) doit être usinée pour recevoir le ressort M (24).

Le ressort en forme de M (24) est un ressort plat plié au minimum trois fois (25 ; 26 ; 26') pour avoir une forme adaptée en creux (25) pour recevoir l'ergot de blocage (9) du ressort de verrouillage (6). Le pliage (26, 26') du ressort M doit être adapté aux pentes de l'ergot de blocage (9) afin que ce dernier s'y bloque sans jeu. Le ressort M (24) peut aussi être plié deux fois supplémentaires à ses extrémités afin de créer deux coudes de blocage (27 ; 27') lui permettant d'être bloqué dans l'encoche (23) de la pièce mortaise (22) du talon (10).

Nous allons décrire le fonctionnement du dispositif lors de la mise en place du talon, lors de l'application d'une force extérieure importante puis du changement de talon.

Lors du coulissement de la pièce mortaise (22), et donc du talon (10), vers l'avant sur le boîtier (1), l'ergot (9) remonte, sans effort, dans le boîtier (1) par compression du ressort plat (6).

L'ergot (9) ne bloque pas le coulissement du boitier (1) dans la pièce mortaise (22) du talon (10) du fait de son inclinaison particulière donnée par un angle obtus.
L'ergot (9), ainsi rentré dans le boîtier, ne bloque plus le coulissement de la pièce mortaise (22) et donc du talon (10) qui peut alors continuer son chemin jusqu'à s'emboîter complètement sur le boîtier (1).

Lorsque l'ouverture inférieure (4) du boîtier (1) arrive en face de l'encoche (23) de la pièce mortaise (22) du talon (10), par poursuite du mouvement, l'ergot (9) peut alors ressortir grâce à la décompression élastique du ressort plat (6). L'ergot (9) se positionne alors dans le ressort M (24) de l'encoche (23) de la pièce mortaise (22), accompagné d'un clic audible par l'utilisateur, ce qui verrouille alors l'assemblage chaussure/talon (10) ou boitier (1)/pièce mortaise (22).
La languette (8) du ressort est alors positionnée vers le bas, ce qui, en plus du clic, indique à l'utilisateur que l'ergot (9) est bien enclenché dans le talon.
Cet assemblage est solide et sans jeu. La pièce mortaise (22) du talon (10) peut rester fixée solidement au boîtier (1) de la chaussure grâce à la poussée élastique du ressort plat (6) qui pousse et coince l'ergot (9) dans le ressort M (24), lorsqu'il est au repos.
Le talon (10) ne peut alors plus bouger dans les trois directions. Les côtés du boîtier (1) ainsi que les ailettes (2) renforcent l'assemblage, bloquant aussi le mouvement dans toutes les directions.

Lorsque le talon subit une force extérieure importante, représentée par la flèche sur la figure 3, dû, par exemple, à un à-coup contre une marche d'escalier ou un à-coup de course, cette force se répercutera sur la pièce mortaise (22), le ressort M (24) et sur l'ergot de blocage (9). L'action élastique antagoniste des deux ressorts viendra ajouter la solidité nécessaire afin d'éviter la désolidarisation du montage.
En effet, par exemple, comme le montre la figure 3, si une force antérieure extérieure venait s'appliquer, sur le talon (10) et donc sur la pièce mortaise (22), l'ergot de blocage (9) pourrait être poussé vers l'arrière, remonter et impliquer le déverrouillage du système.
Néanmoins, grâce à son élasticité, le ressort M (24) pourrait se déformer et comprimer l'angle alpha. Cette légère compression impliquerait un mouvement de la pente antérieure du ressort M (24) qui deviendrait alors plus verticale. Cette verticalité bloquerait alors la poussée de l'ergot de verrouillage (9) qui ne pourrait plus remonter. Une force de réaction plus importante augmenterait ainsi encore plus le blocage de l'ergot (9) sur le ressort M (24). L'ajout d'un deuxième ressort au montage implique donc une amélioration du verrouillage lors de l'utilisation quotidienne du dispositif.

Afin de désolidariser le talon (10) de la chaussure et donc la pièce mortaise (22) du boîtier (1), l'utilisateur doit pousser la languette (8) du ressort plat (6) vers le haut, ce qui le comprime et l'ergot (9) étant ainsi relevé, l'utilisateur peut faire glisser le talon (10) vers l'arrière pour le retirer du corps de la chaussure.

Le boîtier (1) et la pièce mortaise (22) de la figure 2 sont usinés dans un matériau dur et indéformable. Le ressort plat (6) et le ressort M (24) de la figure 2 sont usinés dans n'importe quel métal répondant aux contraintes techniques. Ces matériaux doivent aussi être légers afin de ne pas rendre la chaussure trop lourde.

Le ressort M (24) doit être plus fin que le ressort de verrouillage (6) afin qu'il puisse se déformer à la différence du ressort de verrouillage (6) qui doit rester le plus inerte possible.

Selon un autre mode de réalisation, le système de verrouillage peut être inversé par une modification du ressort de verrouillage (6) afin qu'il comprenne une partie creuse, en forme de M inversé par exemple, à la place de l'ergot (9) en forme de V et par une modification du ressort M (24) afin que celui-ci soit en forme de V inversé, par exemple, et non de M, afin de servir d'ergot de blocage, à son tour.

Selon encore un autre mode de réalisation, le boitier (1) pourrait être fixé dans le talon (10) et la pièce mortaise (22) pourrait être fixée sous la chaussure, en modifiant leur forme de façon adaptée.

La réalisation de l'invention est donc possible de différentes manières. Nous avons choisi d'exposer, en guise d'exemple, la réalisation la plus simple et la plus avantageuse.

Le dispositif selon l'invention est particulièrement destiné à la fabrication simple et peu coûteuse d'une paire de chaussures à talons interchangeables d'utilisation facile.

## Revendications

1. Dispositif de fixation de talons interchangeables amovibles pour chaussures où il comporte :
- un boitier (1),
- un ressort plat de verrouillage (6), bloqué dans le boitier (1),
- un talon amovible (10),
- une pièce mortaise (22) aussi appelée partie femelle, adaptée de façon à s'emboiter sur le boitier (1) et à contenir un encoche (23), **caractérisé en ce qu'**il comporte, en outre,
- un second ressort plat (24), bloqué dans l'encoche (23) de la pièce mortaise (22), adapté de façon complémentaire à la forme du ressort plat de verrouillage (6).

2. Dispositif selon la revendication 1 caractérisé en ce le boitier (1) est fixé à la première de montage ou usiné sous la semelle de la chaussure et la pièce mortaise (22) est fixée ou usinée dans le talon (10).

3. Dispositif selon la revendication 1, selon un autre mode de réalisation, **caractérisé en ce que** le boitier (1) est fixé ou usiné dans le talon (10) et la pièce mortaise (22) est fixée à la première de montage ou usinée sous la semelle de la chaussure.

4. Dispositif selon l'une quelconque des revendications précédentes **caractérisé en ce que** le boitier (1) et la pièce mortaise (2) sont fixés aux éléments (première de montage de la chaussure et talon) grâce à des moyens de fixations adaptés, tels que des vis, par exemple.

5. Dispositif selon l'une quelconque des revendications précédentes **caractérisé en ce que** le ressort plat de verrouillage (6) est formé d'un ergot de verrouillage (9), d'un coude de blocage supérieur (7) pour être coincé dans l'encoche (21) du boitier (1) et d'une languette pliée (8) permettant sa prise en main, à l'extérieur du mécanisme.

6. Dispositif selon l'une quelconque des revendications précédentes **caractérisé en ce que** le second ressort plat (24) est un ressort plat plié au minimum trois fois (25 ; 26 ; 26') pour avoir une forme adaptée en creux (25), telle qu'en forme de M par exemple, afin de recevoir l'ergot (9) du ressort de verrouillage (6).

7. Dispositif selon l'une quelconque des revendications précédentes **caractérisé en ce que** le deuxième ressort (24) peut être plié deux fois supplémentaires à ses extrémités afin de créer deux coudes de blocage (27 ; 27') lui permettant d'être bloqué dans l'encoche (23) de la pièce mortaise (22).

8. Dispositif selon l'une quelconque des revendications 1 à 4, selon un autre mode de réalisation, **caractérisé en ce que** le ressort de verrouillage (6) comprenne une partie creuse en forme de M inversé à la place d'un ergot en forme de V (9) et **en ce que** le deuxième ressort (24) soit en forme de V inversé et non d'un M, afin de servir d'ergot de blocage.

9. Dispositif selon l'une quelconque des revendications précédentes, **caractérisé en ce que** le mouvement d'emboitement de la pièce mortaise (22) sur le boitier (1) est un mouvement transversal d'arrière vers l'avant.

10. Dispositif selon l'une quelconque des revendications précédentes, **caractérisé en ce que** l'ergot (9) ne bloque pas le coulissement du boitier (1) dans la pièce mortaise (22) grâce à son inclinaison particulière donnée par un angle obtus.

## Patentansprüche

1. Vorrichtung zur Befestigung von abnehmbaren, austauschbaren Absätzen für Schuhe, **dadurch gekennzeichnet, dass** sie enthält:
- ein Gehäuse (1),
- eine flache Verriegelungsfeder (6), die im Gehäuse (1) blockiert ist,
- ein abnehmbarer Absatz (10),
- ein Einsteckteil (22) auch Aufnahmeteil genannt, vorgesehen in das Gehäuse (1) einzurasten und eine Kerbe (23) zu enthalten,
- eine zweite Flachfeder 24), blockiert in der Kerbe (23) des Einsteckteils (22), vorgesehen komplemenentär zur Form der flachen Verriegelungsfeder (6).

2. Vorrichtung nach Anspruch 1 **dadurch gekennzeichnet, dass** das Gehäuse (1) auf der Brandsohle befestigt oder unter der Sohle des Schuhs gefertigt wird und das Einsteckteil (22) im Absatz (10) befestigt oder gefertigt wird.

3. Vorrichtung nach Anspruch 1, nach einer anderen Ausführungsform, **dadurch gekennzeichnet, dass** das Gehäuse (1) im Absatz (10) befestigt oder gefertigt ist und das Einsteckteil (22) in der Brandsohle befestigt oder unter der Schuhsohle gefertigt wird.

4. Vorrichtung nach irgendeinem der vorangehenden Ansprüche, **dadurch gekennzeichnet, dass** das Gehäuse (1) und das Einsteckteil (2) an den Einzelteilen (Brandsohle und Absatz) mit geeigneten Befestigungsmitteln befestigt sind, wie zum Beispiel Schrauben.

5. Vorrichtung nach irgendeinem der vorangehenden Ansprüche, **dadurch gekennzeichnet, dass** die flache Verriegelungsfeder (6) gebildet wird aus einer Verriegelungsnase (9), einen oberen Sperrwinkel (7) der in die Kerbe (21) des Gehäuses (1) geklemmt werden soll und eine zusammengelegte Lasche (8), die das Ergreifen außerhalb des Mechanismus erlaubt.

6. Vorrichtung nach irgendeinem der vorangehenden Ansprüche, **dadurch gekennzeichnet, dass** es sich bei der zweiten Flachfeder (24) um eine mindestens drei Mal (25 ; 26 ; 26') geknickte Flachfeder handelt, so dass sie eine geeignete hohle Form (25) hat, wie zum Beispiel eine M-Form, zur Aufnahme der Nase (9) der Verriegelungsfeder (6) .

7. Vorrichtung nach Anspruch 6, **dadurch gekennzeichnet, dass** die zweite Feder (24) noch zusätzlich zwei Mal an den Enden geknickt wird, um zwei Sperrwinkel (27 ; 27') zu bilden, wodurch sie in der Kerbe (23) des Einsteckteils (22) blockiert werden kann.

8. Vorrichtung nach einem beliebigen der Ansprüche 1 bis 5 **dadurch gekennzeichnet, dass** die Verriegelungsfeder (6) einen hohlen Teil in umgekehrter M-Form enthält und dass die zweite Feder (24) eine umgekehrte V- Form hat, um als Sperrnase zu dienen.

9. Vorrichtung nach irgendeinem der vorangehenden Ansprüche, **dadurch gekennzeichnet, dass** die Einsteckbewegung des Ernsteckteils (22) in das Gehäuse (1) eine Querbewegung von hinten nach vorne ist.

10. Vorrichtung nach irgendeinem der vorangehenden Ansprüche, **dadurch gekennzeichnet, dass** die Nase (9) das Gleiten des Gehäuses (1) im Einsteckteil (22) nicht blockiert, dank der besonderen Neigung die sich durch einen stumpfen Winkel ergibt.

## Claims

1. Device for attaching removable interchangeable heels for shoes comprising:
- a housing (1),
- a flat locking spring (6), locked in the housing (1),
- a removable heel (10),
- a mortise piece (22) also called female part, configured to fit on the housing (1) and to contain a notch (23),
- a second flat spring (24), locked in the notch (23) of the mortise piece (22), configured to be compatible with the flat locking spring (6).

2. Device according to claim 1, wherein the housing (1) is fixed to the insole or machined under the sole of the shoe and the mortise piece (22) is fixed or machined in the heel (10).

3. Device according to claim 1, according to another embodiment, wherein the housing (1) is fixed or machined in the heel (10) and the mortise piece (22) is fixed to the insole or machined under the shoe sole.

4. Device according to any of the preceding claims, wherein the housing (1) and the mortise piece (2) are fixed to the elements (insole of the shoe and heel) by fasteners, such as screw, for example.

5. Device according to any of the preceding claims, wherein the flat locking spring (6) is formed by a locking protruding member (9), by an upper bent part (7) to be locked in the notch (21) of the housing (1) and by a folded tab (8) allowing it to be grasped, outside the mechanism.

6. Device according to any of the preceding claims, wherein the second flat spring (24) is a flat spring folded at least three times (25; 26; 26') to have a suitable hollow shape (25), such as a M-shaped, for example, to receive the protruding member (9) of the locking spring (6).

7. Device according to any of the preceding claims, wherein the second spring (24) can be folded twice more at its ends in order to create two locking bent parts (27; 27 ') allowing it to be locked in the notch (23) of the mortise piece (22).

8. Device according to any of Claims 1 to 4, according to another embodiment, wherein the locking spring (6) comprises a hollow part like an inverted M shape instead of a protruding V shape (9) and wherein the second spring (24) forms an inverted V and not a M, in order to serve as the locking protruding part.

9. Device according to any of the preceding claims, wherein the interlocking movement of the mortise piece (22) on the housing (1) is a transverse movement from rear to front.

10. Device according to any one of the preceding claims, wherein the protruding member (9) does not jam the sliding of the housing (1) in the mortise piece (22) thanks to its particular inclination given by an obtuse angle.
